# EUROPÄISCHE PATENTSCHRIFT

(11) **EP 0 095 678 B1**
(45) Veröffentlichungstag und Bekanntmachung des Hinweises auf die Patenterteilung: **09.09.1987**
(21) Anmeldenummer: 83104999.4
(22) Anmeldetag: 20.05.1983
(51) Int. Cl.: B05D 1/30, B05C 5/00, B27G 11/00

(54) **Verfahren zur Ausbildung eines Leim- und Härterfilms und Vorrichtung zur Ausübung des Verfahrens**
Process for the production of a glue film and a hardener film, and device for carrying out the process
Procédé pour la production d'un film de colle et d'un film de durcisseur et dispositif pour l'exécution du procédé

(30) Priorität: 29.05.1982 DE 3220379
(43) Veröffentlichungstag der Anmeldung: 07.12.1983
(73) Patentinhaber: BASF Aktiengesellschaft, 67063 Ludwigshafen (DE)
(72) Erfinder: Ebert, Joachim, D-6700 Ludwigshafen 29 (DE); Neumann, Claus, Dr., D-6520 Worms 1 (DE)

## Beschreibung

Die vorliegende Erfindung betrifft ein Verfahren zur Ausbildung eines Leim- und Härterfilms und eine Vorrichtung zur Ausübung des Verfahrens.

Bei der Verleimung von Holzteilen ist die Methode, nach der Leim und Härter aufgebracht werden, von wesentlicher Bedeutung. Von ihrer Ausführung wird die Qualität der Verleimung entscheidend mit beeinflußt.

Nach dem Vorschlag der DE-PS 2 213 269 sollen Leim und Härter getrennt voneinander mit Hilfe von je einer Düse auf die zu verleimenden Holzflächen aufgetragen werden. Dabei läßt sich, bedingt durch die Verwendung von Düsen, nicht gewährleisten, daß alle zu verleimenden Flächen in gleichem Maße von Leim und Härter benetzt werden.

In der DE-PS 2 416 032 ist beschrieben, Leim und Härter getrennt voneinander in Form von Streifen auf das Holz aufzutragen. Hier ist aber nicht immer sicher gestellt, daß Leim- und Härterstreifen miteinander in Berührung kommen.

Eine andere Möglichkeit besteht im Gießen von Leim- und Härterfilmen (im folgenden wird für die Begriffe Leim und Härter der Begriff Flüssigkeit verwendet) auf die Holzoberfläche. Üblicherweise arbeitet man dabei mit Trögen, bei denen der Gießvorhang durch Überlaufen der Flüssigkeit über den Trogrand gebildet wird. Dabei muß die Trogkante, über die die Flüssigkeit abläuft, absolut plan sein und waagrecht angeordnet, um so einen Flüssigkeitsfilm von gleichmässiger Dicke zu erzielen. Dabei können beispielsweise Luftblasen, die aus der Flüssigkeit treten, Löcher im Film bilden.

Die Anwendung von Schlitzen zur Ausbildung eines Gießfilms wird in der DE-PS 1 097864 bzw. im Deutschen Gebrauchsmuster Nr. 1 735 852 beschrieben. Bei dieser Methode können Schwierigkeiten bei der Herstellung eines Films von gleichmäßiger Dicke auftreten. Die Kanten, die den Schlitz bilden, müssen dabei einerseits absolut plan und andererseits parallel und waagrecht angeordnet sein. Ist dies nicht der Fall, oder setzen sich vor dem Schlitz feste Bestandteile in Form von beispielsweise Klumpen oder Holzstückchen fest, so kann der Flüssigkeitsfilm abreißen.

In der DE-A-1 918 462 ist ein Verfahren zur Ausbildung eines Lackfilms und eine Vorrichtung mit den Merkmalen des Oberbegriffs des Anspruches 1 bzw. 4 beschrieben. Mit dem bekannten Verfahren soll erreicht werden, die Vorauskante und die Schlußkante der Werkstücke frei von Lack zu halten. Hierzu werden die in Durchlaufrichtung dem Fließvorhang näher liegenden Werkstück-Transportelemente tiefer angeordnet als die am Transportanfang und -ende angeordneten Werkstück-Transportelemente.

Es wurde nun gefunden, daß die Ausbildung eines Flüssigkeitsfilms auf einem Brett, insbesondere eines Leim- und Härterfilms auf einem zur Herstellung von Holztragewerken bestimmten, vorzugsweise langgestreckten Brett, durch Gießen mindestens einer Flüssigkeit mittels mindestens eines über dem Brett angeordneten und zu dessen Bewegungsrichtung querstehenden Abgabebehälters, dessen Breite sich in Richtung zum Brett hin verjüngt, wobei der Flüssigkeitsfilm jeweils gleich breit oder breiter als das Brett ist und vorzugsweise das Brett unter den Abgabebehältern hindurchbewegt wird, wobei die Flüssigkeit als fallender Fließvorhang aus dem Abgabebehälter abgegeben wird, vorteilhaft durchgeführt werden kann, wenn die Längswände des Abgabebehälters siebförmig ausgebildet sind, derart, daß die Flüssigkeit nach dem Durchtreten eine geschlossene Fläche auf der Außenseite des Siebs bzw. Lochblechs bildet und von der tiefsten Stelle den fallenden Fließvorhang bildet.

Weitere Einzelheiten und Vorteile der erfindungsgemäßen Vorrichtung sind nachfolgend in der Beschreibung und Zeichnung erläutert.

Dabei zeigen
Figur 1 einen schematischen Aufbau der Vorrichtung
Figuren 2 und 3 jeweils eine besondere Ausführungsform des Abgabebehälters 6.

Die für dieses Verfahren geeignete Vorrichtung, die vorzugsweise stationär betrieben wird, besteht im wesentlichen aus Vorratsbehältern 1 für Leim bzw. Härter, mit den jeweiligen Vorratsbehältern leitungsmäßig verbundenen, oberhalb des Bretts 2 angeordneten Abgabebehältern, unterhalb des Bretts angeordneten Auffangbehältern 3, sowie gegebenenfalls jeweils einer für die Rückführung von Leim und Härter bestimmten Verbindungsleitung 4 und jeweils einer in der Verbindungsleitung angeordneten Pumpe 5, wobei mindestens einer der Abgabebehälter als trogförmiger Abgabebehälter 6 ausgebildet ist, dessen Breite sich in Richtung zum Brett hin verjüngt und dessen Längswände 7, 7' siebförmig ausgebildet sind und an ihrer tiefsten Stelle eine Ablaufkante 8 aufweisen.

Eine besondere Ausführung des Abgabebehälters besteht darin, daß er die Form eines dreiseitigen Prismas besitzt, wobei die beiden schrägstehenden Längswände 7, 7' das Sieb oder Lochblech darstellen, deren Schnittgerade die Ablaufkante 8 bildet und die obere Seite des Abgabebehälters mit einem Zulauf 11 versehen ist.

Da der entstehende Flüssigkeitsvorhang die Neigung hat sich zusammenzuziehen, kann er an seinen Rändern geführt und stabilisiert werden. Dies kann mit Hilfe von in an sich bekannter Weise wirkenden starren oder elastischen Stäben 9, 9' geschehen, die sich an den beiden Enden der Ablaufkante befinden. Eine andere Möglichkeit besteht darin, den Flüssigkeitsvorhang durch besondere, in ihrer Größe regulierbare Austrittsöffnungen 10, 10', die an beiden Enden der Ablaufkante sitzen, zu führen und zu stabilisieren. Durch die beiden Austrittsöffnungen, die die Form von Löchern oder Schlitzen haben können, tritt im Vergleich zu den kleineren Sieb- bzw. Lochblechöffnungen pro Zeiteinheit mehr Flüssigkeit aus. Dadurch werden zwei, den Flüssigkeitsvorhang begrenzende, Flüssigkeitsstränge ausgebildet. Diese Art der Führung des Flüssigkeitsvorhangs kann im Einzelfall gegenüber der mit Leitstäben den Vorteil einer geringeren Störanfälligkeit haben.

Die Durchflußmenge der Flüssigkeit wird im allgemeinen durch die Förderleistung der Pumpe 12 reguliert. Um beispielsweise bei der Ausführung des Abgabebehälters als offener Trog einen hohen Flüssigkeitsauftrag auf dem Brett zu erhalten, erhöht man die Förderleistung der Pumpe. Dadurch wird mehr Flüssigkeit in den Siebtrog gefördert, wobei sich gleichzeitig die Flüssigkeitsaustrittsfläche vergrößert. Es tritt jeweils eine bestimmte Flüssigkeitsmenge, die vom Flüssigkeitsvolumen im Sieb abhängig ist, durch die Siebfläche aus, d. h. es stellt sich ein dynamisches Gleichgewicht ein.

Die Austrittsmenge kann weiterhin vergrößert werden, indem man einen geschlossenen Abgabebehälter vorsieht (Figur 3). Auf diese Weise wird wird die aus dem Sieb austretende Flüssigkeitsmenge dem Pumpendruck im wesentlichen proportional.

Je nach Viskosität der Flüssigkeit können Siebe oder Lochbleche mit unterschiedlicher Maschenweite benutzt werden. Beispielsweise lassen sich Siebe aus Maschendraht mit Weiten von 1 bis 6 mm verwenden.

Beim erfindungsgemäßen Verfahren können Leim und Härter sowohl getrennt, wie auch als Mischung aufgetragen werden. Beim getrennten Auftrag, der die bevorzugte Arbeitsweise darstellt, können der überschüssige Leim und der Härter mittels Pumpen in Vorratsbehälter zurückgeführt werden.

Das erfindungsgemäße Verfahren erlaubt den Einsatz von verschiedenartigen flüssigen Leimen, z. B. von Aminoplast- oder Phenoplastharzen wie Formaldehyd-Harnstoff-Kondensate. Formaldehyd-Harnstoff-Meiamin-Kondensate, Formaldehyd-Harnstoff-Melamin-Phenol-Kondensate, Formaldehyd-Phenol-Kondensate oder Formaldehyd-Phenoi/Resorcin-Kondensate.

Leime und Härter sind hierzu sowohl in thixotropen wie auch in nicht thixotropen Einstellungen verwendbar - bei nicht thixotropen Einstellungen sollte gegebenenfalls der Härter viskos sein - und können in reiner Form oder auch zusammen mit an sich bekannten zusätzlichen Hilfsmitteln eingesetzt werden.

Durch das erfindungsgemäße Verfahren ist sichergestellt, daß, wenn Leim und Härter getrennt aufgetragen werden, beide Komponenten stets miteinander in Berührung kommen.

Beim getrennten Auftrag der beiden Komponenten mischen diese sich beim Zusammenlegen der Bretter besser, als es z. B. bei einem getrennten Leim-Härter-Auftrag in Form von Schnüren der Fall ist.

### Beispiele

Als Gießvorrichtung wurde ein metallener Abgabebehälter in Form eines dreiseitigen Prismas verwendet, dessen Kantenlänge der Stirnwände jeweils 15 cm und die der beiden schrägstehenden, siebförmigen Längswände jeweils 45 cm betrugen. Die Siebflächen bestanden aus Maschendraht mit einer Maschenweite von 2 mm. Zur Stabilisierung des Films befanden sich an den beiden unteren Enden der Ablaufkante starre, nach unten weisende Metallstäbe.

Gegossen wurde in Beispiel 1 ein Resorcinharz und getrennt davon ein thixotrop eingestellter flüssiger Härter und in Beispiel 2 ein thixotrop eingestelltes Resorcinharz und getrennt davon ein thixotrop eingestellter flüssiger Härter.

Bei einem Leim-Härter-Auftrag von ca. 550 g/m² auf die mit einer Vorschubgeschwindigkeit von ca. 100 m/min bewegten Probeholzstücke war der entstehende Leim- bzw. Härter-Film in beiden Beispielen sofort gut ausgebildet und ergab auf der Oberfläche der Probeholzstücke eine Schicht von gleichmäßiger Dicke.

Es wurde dabei in Beispiel 1 folgender Leim bzw. Härter eingesetzt :
a) eine wäßrige Lösung eines Phenol-Resorcin-Formaldehyd-Kondensationsproduktes mit einem Trockengehalt von ca. 50 %, einer Dichte von ca. 1,12 g/cm³ und einer Viskosität von ca. 400 mPa . s.
b) ein flüssiger Härter auf Formaldehydbasis. Dem Härter war ein Thixotropiermittel zugesetzt.

In Beispiel 2 wurde der unter Beispiel 1 beschriebene Leim bzw. Härter verwendet, wobei dem Leim ebenfalls ein Thixotropiermittel zugesetzt war.

## Patentansprüche

1. Verfahren zur Ausbildung eines Flüssigkeitsfilms auf einem Brett, insbesondere eines Leim-und Härterfilms auf einem zur Herstellung von Holztragewerken bestimmten, vorzugsweise langgestreckten Brett (2) durch Gießen mindestens einer Flüssigkeit mittels mindestens eines über dem Brett angeordneten und zu dessen Bewegungsrichtung querstehenden Abgabebehälters (6), dessen Breite sich in Richtung zum Brett hin verjüngt, wobei der Flüssigkeitsfilm jeweils gleich breit wie oder breiter als das Brett ist und vorzugsweise das Brett (2) unter dem Abgabebehälter (6) hindurchbewegt wird, wobei die Flüssigkeit als fallender Fließvorhang aus dem Abgabebehälter (6) abgegeben wird, dadurch gekennzeichnet, daß die Längswände (7, 7') des Abgabebehälters (6) siebförmig ausgebildet sind, derart, daß die Flüssigkeit nach dem Durchtreten eine geschlossene Fläche auf der Außenseite des Siebs bzw. Lochblechs bildet und von der tiefsten Stelle den fallenden Fließvorhang bildet.

2. Verfahren zur Ausbildung eines Leim- und Härterfilms gemäß Anspruch 1, dadurch gekennzeichnet, daß Leim und Härter jeweils getrennt voneinander gegossen werden, wobei der überschüssige Leim und der Härter mittels Pumpen (5) in Vorratsbehälter (1) zurückgeführt werden.

3. Verfahren zur Ausbildung eines Leim- und Härterfilms gemäß Anspruch 1, dadurch gekennzeichnet, daß eine Leim-Härter-Mischung gegossen wird.

4. Vorrichtung zur Ausführung des Verfahrens gemäß Anspruch 1, bestehend aus Vorratsbehältern (1) für mindestens eine Flüssigkeit, insbesondere für Leim bzw. Härter, mit den jeweiligen Vorratsbehältern leitungsmäßig verbundenen, oberhalb des Bretts (2) angeordneten Abgabebehältern, unterhalb des Bretts angeordneten Auffangbehältern (3), sowie gegebenenfalls jeweils einer, für die Rückführung von Leim bzw. Härter bestimmten Verbindungsleitung (4) und jeweils einer in der Verbindungsleitung angeordneten Pumpe (5), wobei mindestens einer der Abgabebehälter als trogförmiger Abgabebehälter (6) ausgebildet ist, dessen Breite sich in Richtung zum Brett hin verjüngt, dadurch gekennzeichnet, daß seine Längswände (7, 7') siebförmig ausgebildet sind und an ihrer tiefsten Stelle eine Ablaufkante (8) aufweisen.

5. Vorrichtung gemäß Anspruch 4, dadurch gekennzeichnet, daß der Abgabebehälter (6) die Form eines dreiseitigen Prismas besitzt, wobei die beiden schrägstehenden Längswände (7, 7') das Sieb oder Lochblech darstellen, deren Schnittgerade die Ablaufkante (8) bildet und die obere Seite des Abgabebehälters mit einem Zulauf (11) versehen ist.

6. Vorrichtung gemäß den Ansprüchen 4 und 5, dadurch gekennzeichnet, daß sich an den beiden Enden der. Ablaufkante in an sich bekannter Weise wirkende, nach unten weisende, starre oder elastische Stäbe (9, 9') befinden, die den Leim- und Härterfilm an seinen Rändern führen und stabilisieren.

7. Vorrichtung gemäß den Ansprüchen 4 und 5, dadurch gekennzeichnet, daß sich an der beiden Enden der Ablaufkante besondere, in ihrer Größe regulierbare Austrittsöffnungen (10, 10') in Form von Löchern oder Schlitzen befinden, aus denen, im Vergleich zu den kleineren Sieb- bzw. Lochblechöffnungen, mehr Leim und Härter pro Zeiteinheit austritt, wobei zwei den Leim- und Härterfilm begrenzende Leim- und Härterstränge ausgebildet werden, die den Film an seinen Rändern führen und stabilisieren.

## Claims

1. A process for the formation of a film of liquid on a board, especially a film of glue and hardener on a preferably elongate board (2) intended for the production of wooden load-bearing structures, by casting at least one liquid by means of at least one dispensing vessel (6) which is arranged above the board and transverse to the direction of travel of the latter, and which tapers in width towards the board, the film of liquid being as wide as, or wider than, the board, the board (2) being preferably passed beneath the dispensing vessel (6), the liquid being supplied from the dispensing vessel (6) in the form of a falling curtain, wherein the longitudinal walls (7, 7') of the dispensing vessel (6) are of sieve-like construction, so that the liquid, after passing therethrough, forms a coherent film on the outside of the sieve or perforated plate and a falling curtain as it runs off at the lowest point.

2. A process for the formation of a film of glue and hardener as claimed in claim 1, wherein the glue and hardener are cast separately from one another, the excess glue and the hardener being recycled to stock vessels (1) by means of pumps (5).

3. A process for the formation of a film of glue and hardener as claimed in claim 1, wherein a glue/hardener mixture is cast.

4. An apparatus for carrying out the process as claimed in claim 1, comprising stock vessels (1) for one or more liquids, especially for glue. and hardener, dispensing vessels arranged above the board (2) and connected by lines to the respective stock vessels, collecting vessels (3) arranged below the board, and, if desired, two connecting lines (4), one for recycling the glue and one for recycling the hardener, and a pump (5) located in each connecting line, at least one of the dispensing vessels being in the form of a trough-shaped dispensing vessel (6) which tapers in width towards the board, wherein its longitudinal walls (7, 7') are of sieve-like construction and form a run-off edge (8) at their lowest point.

5. An apparatus as claimed in claim 4, wherein the dispensing vessel (6) has the shape of a triangular prism, the two inclined longitudinal walls (7, 7') constituting the sieve or perforated plate and the line of intersection of these walls forming the run-off edge (8), while the upper closed side of the dispensing vessel is provided with a feed connection (11).

6. An apparatus as claimed in claims 4 and 5, wherein there are provided, at both ends of the run-off edge, downward-pointing, rigid or flexible rods (9, 9') which have a conventional mode of action and guide and stabilize the glue and hardener film at its edges.

7. An apparatus as claimed in claims 4 and 5, wherein there are provided, at both ends of the run-off edge, special outlet orifices (10, 10') in the form of holes or slots whose size can be adjusted and from which more glue and hardener issues per unit time than from the smaller sieve meshes or perforated plate orifices, thereby forming two glue and hardener strands which bound the glue and hardener film and guide and stabilize it at its edges.

## Revendications

1. Procédé de formation d'un film de liquide sur une planche, en particulier un film de colle et durcisseur sur une planche (2), de préférence allongée, destinée à la fabrication de charpentes en bois, par coulée d'au moins un liquide, au moyen d'au moins un récipient distributeur (6) disposé au-dessus de la planche et transversalement à sa direction de déplacement, récipient dont la largeur va en diminuant en allant vers la planche, le film de liquide étant de même largeur ou de largeur supérieure à la planche et la planche (2) se déplaçant avantageusement sous le récipient distributeur (6), et le liquide étant. distribué par le récipient (6) sous forme d'un rideau en chute, caractérisé par le fait que les parois longitudinales (7, 7') du récipient distributeur (6) sont agencées en forme de crible de manière que le liquide, après le passage, forme une surface continue sur la face externe du crible ou tôle perforée et forme le rideau en chute depuis la zone la plus basse.

2. Procédé de formation d'un film de colle et durcisseur selon la revendication 1, caractérisé par le fait que l'on fait couler la colle et le durcisseur séparément l'un de l'autre, la colle en excès et le durcisseur étant renvoyés au récipient distributeur (1) au moyen de pompes (5).

3. Procédé de formation d'un film de colle et durcisseur selon la revendication 1, caractérisé par le fait qu'on fait couler un mélange colle- durcisseur.

4. Dispositif pour la mise en oeuvre du procédé selon la revendication 1, constitué par des récipients de stockage (1) d'au moins un liquide, en particulier de colle ou bien de durcisseur, et les récipients distributeurs, situés au-dessus de la planche (2) et reliés par des conduits aux récipients de stockage correspondants, des récipients de récolte (3) situés sous la planche, ainsi qu'éventuellement un conduit de communication (4) pour le recyclage de la colle ou du durcisseur respectivement et une pompe (5) montée sur le conduit de communication respectif, au moins un des récipients distributeurs étant en forme d'auge (6) dont la largeur va en diminuant en allant vers la planche, caractérisé par le fait que ses parois longitudinales (7, 7') sont en forme de crible et présentent à leur zone la plus basse, une arête d'écoulement (8).

5. Dispositif selon la revendication 4, caractérisé par le fait que le récipient distributeur (6) possède la forme d'un prisme à trois faces, les deux parois latérales inclinées (7, 7') représentant le crible ou tôle perforée dont la ligne d'intersection forme l'arête d'écoulement (8) et la face supérieure fermée du récipient distributeur étant munie d'un organe d'entrée (11).

6. Dispositif selon les revendications 4 et 5, caractérisé par le fait qu'aux deux extrémités de l'arête d'écoulement se trouvent des barreaux (9, 9') rigides ou élastiques dirigés vers le bas, et agissant de manière connue en soi, qui guident et stabilisent sur ses bords le film de colle et durcisseur.

7. Dispositif selon les revendications 4 et 5, caractérisé par le fait qu'aux deux extrémités de l'arête d'écoulement, se trouvent, sous forme de trous ou fentes, des orifices de sortie (10, 10') particuliers, réglables en grosseur, et d'où sortent, par unité de temps, plus de colle et durcisseur que par les orifices du crible ou tôle perforée plus petits, deux bandes de colle et durcisseur, qui limitent le film de colle et durcisseur, assurant le guidage et la stabilisation du film sur ses bords.
